# EUROPÄISCHE PATENTANMELDUNG

(11) **EP 3 904 563 A1**
(43) Veröffentlichungstag der Anmeldung: **03.11.2021**
(21) Anmeldenummer: 20171777.4
(22) Anmeldetag: 28.04.2020
(51) Int. Cl.: C25D 3/22, C25D 3/56, C25D 21/18, C23F 1/08, C25D 21/14

(54) **LÖSEVORRICHTUNG, LÖSEKORB, GALVANOANLAGE SOWIE VERFAHREN ZUM LÖSEN VON ZINK**

(71) Anmelder: Dr.Ing. Max Schlötter GmbH & Co. KG, 73312 Geislingen (DE)
(72) Erfinder: Schöfisch, Hartmut, 73340 Amstetten (DE)
(74) Vertreter: Hoffmann Eitle

(57) **Zusammenfassung**

Die Erfindung betrifft eine Lösevorrichtung zum Lösen von metallischem Zink in einem Elektrolyten, insbesondere einem alkalischen Zinkelektrolyten, die einen Löseabschnitt umfasst, der für die Bestückung mit mindestens einem Lösekorb vorgesehen ist. Im Betrieb ist der Lösekorb mit metallischem Zink gefüllt und wird vom Elektrolyten zunächst zumindest teilweise in vertikaler und nachfolgend in horizontaler Richtung durchströmt.

Weitere Gesichtspunkte der Erfindung betreffen einen für den Einsatz in der Lösevorrichtung vorgesehenen Lösekorb, eine Galvanoanlage, die die Lösevorrichtung umfasst, und ein Verfahren zum Lösen von Zink.

## Beschreibung

### Technisches Gebiet

Die Erfindung betrifft eine Lösevorrichtung mit einem Lösekorb zur Aufnahme von Zinkelementen und zur Durchströmung mit einem Elektrolyten. Ferner betrifft die Erfindung eine Galvanoanlage mit einer solchen Lösevorrichtung sowie ein Verfahren zum Lösen von Zink.

### Stand der Technik

Bei der galvanischen Abscheidung von Zink aus alkalischen Zinkbädern kommen in den Zinkabscheidungsbädern gewöhnlich unlösliche Anoden zum Einsatz, und das Zink wird dem Bad in gelöster Form als Zn(II) zugeführt. Um den Zinkgehalt des Zinkabscheidungsbades zu regulieren, wird üblicherweise Elektrolyt aus dem Bad entnommen und in eine separate Zinklösevorrichtung geführt. In dieser Zinklösevorrichtung wird metallisches Zink anodisch unter Bildung von Zn(II) im Elektrolyten aufgelöst, und der so mit Zn(II) angereicherte Elektrolyt wird dem Behandlungsbad wieder zugeführt.

Aufgrund des negativen Redoxpotentials löst sich Zink im alkalischen Elektrolyten exotherm unter Wasserstoffentwicklung. Allerdings ist diese Reaktion aufgrund der relativ hohen Wasserstoffüberspannung an der Zinkoberfläche kinetisch gehemmt. Zudem kann auch eine Passivierung der Zinkoberfläche eintreten, was die Löserate des Zinks (Zinklöserate) weiter verlangsamt.

Der Stand der Technik versucht dieses Problem dadurch zu lösen, dass Zink in direkten Kontakt bzw. elektrisch leitenden Kontakt mit einem Material gebracht wird, das eine geringere Überspannung für Wasserstoff besitzt, wie z.B. Stahl, um so die Zinklöserate zu erhöhen. Dazu werden aus Kostengründen meist Lösekörbe aus Stahl mit Zinkstücken befüllt und in den alkalischen Elektrolyten getaucht. Die Zinkstücke können beispielsweise als Kugeln, Halbkugeln oder Pellets ausgebildet sein.

Dabei findet, neben der anodischen Oxidation des Zinks, eine kathodische Reduktion von Protonen zu Wasserstoff an den Stahlkörben statt. Die Reaktionsgleichungen können beispielsweise wie folgt formuliert werden:

(1) Zn(0) → Zn(II) + 2 e⁻

(2) 2 H⁺ + 2 e⁻ → H₂

bzw.

2 H₂O + 2 e⁻ → H₂ + 2 OH⁻

Bei diesen Zinklöseverfahren ist zudem eine ausreichende Umflutung der Zinkstücke erforderlich, um eine Passivierung der Zinkoberfläche zu vermeiden (siehe z.B. R. Ludwig, R. Holland: Zinc Generator Tanks for the Alkaline Cyanide-Free Zinc Plater, Metal Finishing, 1998, Vol. 6, S. 106-112).

Der Elektrolyt wird bei bekannten Zinklöseanlagen aus dem Behandlungsbad derart in eine Lösevorrichtung mit einem korbartigen Lösebehälter (Lösekorb) eingeführt, dass der Elektrolyt in horizontaler Richtung durch den Lösekorb strömt. Der mit Zink angereicherte Elektrolyt wird daraufhin wieder in das Zinkabscheidungsbad zurückgeführt, um das bei der galvanischen Abscheidung verbrauchte Zink zu ersetzen und den Sollwert für den Zinkgehalt im Zinkabscheidungsbad aufrechtzuerhalten.

Ein wesentlicher Parameter zur konstanten Regelung des Zinkgehaltes im Elektrolyten ist dabei die veränderliche Größe der Löserate des zu lösenden Zinks. Die Regelung der zu lösenden Zinkmenge wird dabei durch die Änderung der Anodenoberfläche, d.h. der Oberfläche des mit dem Elektrolyten in Kontakt stehenden Zinks, durchgeführt. Dies erfolgt durch Änderung des Füllstandes des Elektrolyten in der Zinklösevorrichtung, oder am Lösekorb durch die Veränderung der Zinkoberfläche, die sich im Kontakt mit dem Elektrolyten befindet, mittels Zu- oder Abpumpen oder durch Eintauchen oder Ausheben des Lösekorbs. Durch die notwendigen konstruktiven Maßnahmen zum Verändern des Füllstandes oder einer entsprechenden Hebevorrichtung zum Eintauchen oder Ausheben des Lösekorbs, bzw. mehrerer Lösekörbe, wird die Lösevorrichtung jedoch räumlich relativ groß und auch teuer.

Darüber hinaus ist es bekannt, dass die Löserate durch weitere Faktoren beeinflusst wird, insbesondere die Geschwindigkeit der Anströmung des Elektrolyten an der Zinkoberfläche, die Verschmutzungen in den Lösekörben sowie die Oxidation der Zinkoberfläche. Für die Regelung der Löserate werden diese Faktoren beim heutigen Stand der Technik allerdings nicht oder nur unzureichend berücksichtigt.

### Gegenstand der Erfindung

Die Erfindung zielt darauf ab, einen Lösekorb zur Aufnahme von Zinkelementen sowie eine Lösevorrichtung bereitzustellen, mit denen eine verfeinerte Beeinflussung und/oder Regelung der Löserate bei gleichzeitig erhöhter Effizienz des Lösesystems ermöglicht wird.

Dazu stellt die Erfindung einen Lösekorb mit den Merkmalen gemäß Ansprüchen 1-5 sowie eine Lösevorrichtung mit den Merkmalen gemäß Ansprüchen 6-13 bereit. Ferner betrifft die Erfindung eine Galvanoanlage mit einer solchen Lösevorrichtung sowie ein Verfahren zum Lösen von Zink.

Der erfindungsgemäße Lösekorb weist ein Gehäuse auf, das für die Aufnahme von Zinkstücken, vorzugsweise in Form von Kugeln, Halbkugeln, Pellets oder weiteren Formen, vorgesehen ist und beim Betrieb vom Elektrolyten durchströmt wird. An einem ersten Endabschnitt des Gehäuses ist ein Zuleitungsabschnitt vorgesehen, der derart ausgebildet ist, dass im Verwendungszustand des Lösekorbs ein mittels des Zuleitungsabschnitts in das Gehäuse eingeführter Elektrolyt im Lösekorb eine zunächst zumindest teilweise in einer vertikalen Richtung ausgerichtete Strömungsrichtungskomponente aufweist oder ausbildet. Insbesondere kann der Zuleitungsabschnitt am oberen oder unteren Ende des Gehäuses angebracht sein.

Diese Ausgestaltung bedingt, dass der in das Gehäuse eingeführte Elektrolyt im Lösekorb von unten nach oben, oder alternativ von oben nach unten, strömt. Dabei kann die Strömungsrichtungskomponente in Relation zu einer vertikalen Richtung teilweise schräg ausgebildet sein, oder die Strömung kann anfangs vertikal erfolgen und dann lateral bzw. radial abgelenkt werden. Dies kann insbesondere mittels eines vertikal im Lösekorb angebrachten und mit Radialöffnungen versehenen Rohrs erfolgen. Der Elektrolyt strömt dabei aus dem Zuleitungsabschnitt vertikal in das Rohr ein und tritt aus den Radialöffnungen aus, so dass die vertikale Strömung in eine horizontale Strömung von innen nach außen übergeht.

Mit Hilfe eines erfindungsgemäßen Lösekorbs und der erfindungsgemäßen Lösevorrichtung wird eine gezielte, gleichmäßige Umströmung der Zinkstücke ermöglicht. Dies führt einerseits bei konstanter Durchflussmenge zu einer einheitlicheren Löserate über die gesamte Füllhöhe des Lösekorbs, da das Auftreten von schlecht angeströmten Abschnitten, wie es im Stand der Technik im Laufe des Betriebs vorkommen kann, vermieden wird.

Zudem wird durch Einstellung der Flussrate eine gezielte Steuerung der Löserate ermöglicht. Dazu kann beispielsweise mit Hilfe einer regelbaren Pumpe, die den Elektrolyten vom Zinkabscheidungsbad zur Lösevorrichtung und somit zum Lösekorb fördert, die Flussrate des Elektrolyten durch den Lösekorb direkt reguliert werden. Weiterhin kann eine Mehrzahl von Lösekörben eingesetzt werden, und der Elektrolyt-Zufluss wird für jeden Korb einzeln ein- oder ausgeschaltet bzw. reguliert, um eine gewünschte Gesamtflussrate zu erhalten.

Dabei hat sich gezeigt, dass mit dem erfindungsgemäßen Vorgehen eine laminare Strömung im Lösekorb ausgebildet werden kann, und die an der gesamten Zinkanodenoberfläche stattfindende Strömung die Zinklösemenge pro Mengeneinheit Elektrolyt deutlich verbessert. Daher kann die Baugröße (Bauraum) des Lösekorbs sowie der Lösevorrichtung im Vergleich zum Stand der Technik relativ klein gehalten werden. Ebenso kann zur Erreichung einer bestimmten Löserate deutlich weniger Zink im Lösekorb bzw. in der gesamten Lösevorrichtung vorgehalten werden.

Als weiterer Vorteil hat sich gezeigt, dass eine Reinigungswirkung während des Prozesses deutlich verbessert werden kann. Eine gezielte und intensive Strömung entfernt dabei im Lösekorb angesammelte Verschmutzungen und Abbauprodukte.

Im Hinblick auf die Reinigungswirkung hat der Lösekorb vorzugsweise eine im Wesentlichen korb- oder käfigförmige Form, so dass sich Schmutzteilchen durch die Öffnungen im Boden des Korbs bzw. Käfigs außerhalb des Korbes in dafür vorgesehenen Bereichen absetzen können.

Weiterhin weist die Lösevorrichtung vorzugsweise einen dem eigentlichen Lösebereich nachgeschalteten Beruhigungsbereich auf, in dem sich durch die Strömung während des Zinklösens aufgewirbelte bzw. suspendierte Schmutzteilchen absetzen können.

### Kurze Beschreibung der Zeichnungen

- Fig. 1: zeigt eine Querschnittsansicht einer ersten Ausführungsform einer Lösevorrichtung gemäß der Erfindung mit Darstellung der einzelnen Kammern.
- Fig. 2: zeigt eine weitere Querschnittsansicht der in Fig. 1 dargestellten Lösevorrichtung mit Darstellung der einzelnen Anschlüsse, der Zwischenwände und des Durchströmprinzips in schematischer Form.
- Fig. 3: zeigt eine perspektivische sowie eine seitliche Ansicht eines erfindungsgemäßen Lösekorbs, der in der Lösevorrichtung gemäß Fig. 1+2 eingesetzt wird.

### Detaillierte Beschreibung

### Lösevorrichtung

Nachfolgend wird der Aufbau der Lösevorrichtung (100) anhand der in den Figuren 1 und 2 gezeigten Ausführungsform näher beschrieben.

Die Lösevorrichtung (100) ist zum Betrieb in Verbindung mit einem galvanischen Zinkabscheidungsbad (nicht gezeigt) vorgesehen. Vorzugsweise handelt es sich dabei um ein Bad, das einen alkalischen Zinkelektrolyten einsetzt. Typischerweise wird der Elektrolyt dabei aus dem Zinkabscheidungsbad (nicht gezeigt) entnommen und soll in der Lösevorrichtung mit Zink angereichert und nachfolgend wieder in das Zinkabscheidungsbad zurückgeführt werden. Dies kann beispielsweise kontinuierlich während des laufenden Betriebes des Abscheidungsbads erfolgen, um die Zinkkonzentration im Zinkabscheidungsbad innerhalb eines spezifizierten Arbeitsbereichs zu halten.

Die Lösevorrichtung (100) umfasst zumindest einen Löseabschnitt (110), der für die Aufnahme eines oder mehrerer der nachfolgend beschriebenen Lösekörbe (10) vorgesehen ist, und in dem der eigentliche Lösevorgang stattfindet.

Vorzugsweise umfasst die Lösevorrichtung weiterhin, wie in Figur 1 gezeigt, eine in vertikaler Richtung unterhalb des Löseabschnitts (110) angeordnete Schlammkammer (120), einen benachbart zum Löseabschnitt (110) angeordneten Beruhigungsabschnitt (130) sowie einen benachbart zum Beruhigungsabschnitt (130) angeordneten Austauschabschnitt (140) .

Im Betrieb wird der Elektrolyt in den Löseabschnitt (110) eingeführt und durch anodisches Auflösen der in den Lösekörben (10) vorgehaltenten Zinkstücke mit Zn(II) angereichert. Dabei können in den Zinkstücken vorhandene Schmutzteilchen und Abbauprodukte freigelegt werden, die sich in der Schlammkammer (120) absetzen. Der mit Zn(II) angereicherte Elektrolyt gelangt anschließend in den Beruhigungsabschnitt (130), in dem sich durch die Strömung gegebenenfalls suspendierte Schmutzteilchen absetzen können. Danach gelangt der Elektrolyt in den Austauschabschnitt (140) und wird von dort in das Zinkabscheidungsbad zurückgeführt.

### Löseabschnitt

Der Löseabschnitt (110) umfasst vorzugsweise eine oder mehrere Kammern (110a) - (110x), die jeweils benachbart oder in mehreren Reihen zueinander angeordnet sind. Die Kammern (110a) - (110x) sind jeweils durch eine Trennwand voneinander getrennt. Jede der Kammern ist für die Aufnahme eines einzelnen Lösekorbes vorgesehen, wobei die Lösekörbe aus der jeweiligen Kammer entnommen werden können.

Die Anzahl der Kammern ist nicht speziell beschränkt und kann in Abhängigkeit von Badvolumen und Durchsatz bzw. von der zu lösenden Zinkmenge geeignet gewählt werden. Sie kann beispielsweise zwischen 1 und 100, vorzugsweise 3 bis 50, insbesondere 5 bis 20 betragen. Die Kammern können in einer Reihe oder in mehreren Reihen angeordnet sein.

Da die Lösekörbe somit in getrennten Kammern angeordnet sind, wird im Fall eines Notfallstillstands durch die vergleichsweise geringe Elektrolytmenge in einer jeweiligen Kammer die entstehende Wasserstoffmenge geringgehalten, und somit wird die Gefahr einer Wasserstoffverpuffung minimiert. Auch können die Kammern im Notfallstillstand der Lösevorrichtung (100) oder auch außerhalb des Betriebs der Lösevorrichtung (100) unabhängig voneinander geleert werden. Hierbei werden die weitere Wasserstoffentwicklung, aber auch die Oxidationsprozesse zwischen dem Elektrolyten und den Anoden verhindert bzw. minimiert.

Vorzugsweise ist zudem ein Notablauf (117) vorgesehen, der beispielsweise im Falle eines Stromausfalls geöffnet werden kann, um den Elektrolyten aus den Kammern (110a) - (110x) zu entfernen. Hierzu wird am Notablauf (117) ein stromlos zu öffnendes Ventil eingesetzt, welches sich ggf. mit einer zuvor definierten Zeitverzögerung öffnet.

Die Kammern (110a) - (110x) verfügen über Zuleitungen (111a) - (111x) für den mit Zink anzureichernden Elektrolyten, die jeweils an einer Zuleitungsöffnung (112a) - (112x) enden. Die Zuleitungsöffnung ist in vertikaler Richtung nach oben geöffnet, um den Elektrolyten durch die nachfolgend beschriebenen Lösekörbe zu leiten.

Die Zuleitungen sind jeweils mit einem Absperrventil versehen, um die Elektrolytzufuhr in den Kammern einzeln zu regeln oder an- und abschalten zu können. Dadurch kann beispielsweise die Zinklöserate geregelt werden, etwa indem nur ein Teil der Kammern mit dem Elektrolyten durchströmt wird.

Weiterhin ist die Elektrolytflussrate in den Zuleitungen vorzugsweise regelbar. Dies kann beispielswese mit Hilfe der für die Elektrolytzufuhr vorgesehenen Pumpe(n) (nicht gezeigt) und/oder über die Absperrventile (nicht gezeigt) erfolgen.

### Lösekorb

Der Lösekorb (10) ist für die Aufnahme der zu lösenden Zinkstücke vorgesehen und wird im Betrieb vom Elektrolyten, der aus der Zuleitungsöffnung (112a) vertikal nach oben austritt, durchströmt.

Vorzugsweise ist der Lösekorb zumindest teilweise aus einem Metall hergestellt, das unter den Lösebedingungen eine niedrigere Wasserstoff-Überspannung als Zink aufweist und in Kontakt mit den Zinkstücken steht. Dadurch kann sich ein Lokalelement bilden, wobei die Zinkstücke als Anode und das Metall als Kathode fungieren:

(1) Zn(0) → Zn(II) + 2 e⁻

(2) 2 H₂O + 2 e⁻ → H₂ + 2 OH⁻

Das Metall ist vorzugsweise Eisen oder eine Eisenlegierung wie insbesondere Stahl. In einer besonders bevorzugen Ausführungsform ist die Oberfläche des Metalls zur weiteren Verbesserung der Löserate mit einer thermisch gespritzten Eisenschicht versehen, wie in EP 3 222 757 beschrieben.

Der Lösekorb kann vollständig aus dem Metall hergestellt sein. Alternativ können auch nur Teile des Korbs (z.B. die Seitenwand) aus dem Metall bestehen, oder der Korb kann auch aus einem anderen Material hergestellt sein und ist mit einer Einlage aus dem Metall versehen.

Weiterhin ist der Lösekorb vorzugsweise korb- oder käfigartig und nach oben offen, um Zinkstücke einfach nachfüllen zu können. Die Form des Querschnitts ist nicht speziell beschränkt und kann beispielsweise im Wesentlichen rund, rechteckig oder quadratisch sein. Der Boden ist dabei mit Öffnungen versehen, so dass Verunreinigungen und Schlamm nach unten austreten können, insbesondere in die nachfolgend beschriebene Schlammkammer (120).

In einer bevorzugen Ausführungsform umfasst der Lösekorb (10) ein Gehäuse (11) mit einer Bodenplatte (11a) (erster Endabschnitt), einer umlaufenden Seitenwand (11b) sowie einen oberen Abschnitt (11c) (zweiter Endabschnitt). Im Verwendungszustand des Lösekorbs (10) weist die Bodenplatte (11a) nach unten, und die Seitenwand (11b) erstreckt sich in einer vertikalen Richtung.

Die Seitenwand (11b) des Lösekorbs (10) ist mit einer Vielzahl von Durchlässen (11b-1) versehen, so dass der Elektrolyt seitlich aus dem Gehäuse (11) des Lösekorbs (10) ein- oder ausströmen kann.

Die Bodenplatte (11a) des Lösekorbs (10) weist einen Zuleitungsabschnitt (12) auf, der eine in der Draufsicht des Lösekorbs (10) im Wesentlichen mittig angeordnete Durchgangsöffnung ausbildet und der Zuleitungsöffnung (112a) gegenüberliegt. Durch diese Durchgangsöffnung wird der über die Zuleitungsöffnung (112a) zugeführte Elektrolyt in den Lösekorb (10) eingeführt.

Ferner sind an der Bodenplatte (11a) eine Vielzahl von Auslassöffnungen (11a-1) vorgesehen, durch die ein beim Lösen von Zink im Elektrolyten entstehender Schlamm in die unter dem Löseabschnitt (110), und somit auch unter dem Lösekorb (10), angeordnete Schlammkammer (120) gelangen kann. Somit kann aus einem Schmutzbereich der Lösevorrichtung der angefallene Schlamm einfach entfernt werden. Eine Filtration kann deshalb entfallen, auch wenn denkbar ist, dass eine solche Filtration zusätzlich vorgesehen wird.

Bei rein vertikaler Anströmung kann es je nach Strömungsrate und Form/Größe der Zinkstücke vorkommen, dass die weiter unten befindlichen Zinkstücke als Strömungshindernis fungieren, so dass sich die Anströmung der Zinkstücke von unten nach oben hin verringert. Dies kann zu einer stärkeren Passivierung oben liegender, weniger stark angeströmter Zinkstücke und damit zu einer Verringerung der Löserate führen.

Zur Vermeidung dieses Effekts ist in einer besonders bevorzugen Ausführungsform in dem Lösekorb am Zuleitungsabschnitt (12) ein Rohr (15) integriert, das sich im Gehäuse (11) vorzugsweise mittig entlang der vertikalen Ausrichtung der Seitenwand (11b) des Gehäuses (11) erstreckt. Das Rohr (15) weist eine Vielzahl von Radialöffnungen (15a) auf, durch die der durch das Rohr (15) geführte Elektrolyt radial ausströmen kann. Auf diese Weise wird eine gleichmäßige Anströmung der Zinkstücke über die gesamte vertikale Achse des Lösekorbs von innen nach außen sichergestellt.

Die Elektrolytströmung bewirkt zudem einen Reinigungseffekt, indem sie Verunreinigungen oder sich während des Auflösens bildende, passivierende Oxide von der Zinkoberfläche gleichsam wegspült. Die so freigesetzten Partikel setzen sich größtenteils nach unten ab und gelangen damit in die im folgenden Abschnitt beschriebene Schlammkammer. Je nach Strömungsrate kann ein gewisser Anteil an Partikeln auch suspendiert bleiben und wird im weiter unten beschriebenen Beruhigungsabteil zurück gehalten.

Mittels der Auslassöffnungen (11a-1) im Boden des Lösekorbs wird verhindert, dass die sich absetzenden Partikel als Schlamm im Lösekorb verbleiben. Somit wird der Wartungsaufwand deutlich reduziert.

### Schlammkammer

In vertikaler Richtung unterhalb des Löseabschnitts (110), und somit auch unterhalb des Lösekorbs (10), ist vorzugsweise eine Schlammkammer (120) angebracht. Die Schlammkammer (120) erstreckt sich entlang des gesamten Löseabschnitts (110) und kann somit von mehreren Lösekörben genutzt werden, sofern auf Grund der erforderlichen Zinkmenge mehrere Lösekörbe erforderlich sind.

Der beim Lösevorgang entstehende Schlamm kann durch die Auslassöffnungen (11b-1) der Bodenplatte (11a) des Lösekorbs in die Schlammkammer (120) gelangen. Zum Entfernen des in der Schlammkammer (120) angesammelten Schlamms ist eine Reinigungsöffnung (125) zur Reinigung der Schlammkammer vorgesehen.

### Beruhigungsabschnitt

Benachbart zum Löseabschnitt (110) ist vorzugsweise ein Beruhigungsabschnitt (130) vorgesehen, der derart ausgebildet ist, dass sich die mehreren Kammern (110a) - (110x) des Löseabschnitts (110) den Beruhigungsabschnitt (130) teilen.

Aufgrund der Strömung und Wasserstoffentwicklung im Löseabschnitt enthält der Elektrolyt typischerweise dispergiertes Gas (Wasserstoff und/oder Luftblasen) sowie gegebenenfalls auch Verunreinigungspartikel. Durch Verweilen im Beruhigungsabschnitt (130) werden diese mittels Ausgasens bzw. Sedimentierung entfernt, bzw. setzen sich am Boden des Beruhigungsabschnitts (130) ab.

Insbesondere überströmt dabei der mit gelöstem Zink angereicherte Elektrolyt eine zwischen dem Löseabschnitt (110) und dem Beruhigungsabschnitt (130) ausgebildete erste Trennwand (115) und strömt somit in den Beruhigungsabschnitt (130). Der Beruhigungsabschnitt (130) wird durch die zwischen dem Beruhigungsabschnitt (130) und dem Löseabschnitt (110) vorgesehene Trennwand (115) sowie eine Barriere (135) begrenzt, die sich parallel zur ersten Trennwand (115) erstreckt.

Vorzugsweise ist an der ersten Trennwand (115) an der zum Beruhigungsabschnitt (130) weisenden Seite ein Überlaufwehr (116) vorgesehen. Das Überlaufwehr fungiert als Fließblech für den Elektrolyten, um das Ausgasen zu erleichtern und eine eventuelle Schaumbildung zu reduzieren.

Das Überlaufwehr (116) bildet zur vertikal ausgerichteten ersten Trennwand (115) einen Winkel aus, beispielsweise im Bereich von ca. 30-60°. Durch diese Anordnung wird der in den Beruhigungsabschnitt (130) eintretende Elektrolyt beim Übertritt vom Löseabschnitt (110) in den Beruhigungsabschnitt (130) beruhigt, und es wird eine erhöhte Gasaufnahme beim Eintritt in den Beruhigungsabschnitt (130) verhindert.

### Austauschabschnitt

Benachbart zum Beruhigungsabschnitt (130) ist vorzugsweise ein Austauschabschnitt (140) vorgesehen. In der gezeigten Ausführungsform sind diese Abschnitte durch eine zweite Trennwand (135) voneinander getrennt, deren Oberkante als Überlaufwehr fungiert.

Parallel zur zweiten Trennwand (135) kann zudem eine Abschirmwand (141) angebracht sein, sodass zwischen der zweiten Trennwand (135) und der Abschirmwand (141) ein Durchlauf (142) geschaffen wird. In vertikaler Richtung erstreckt sich die Abschirmwand (141) höher als die Barriere (135), sodass der vom Beruhigungsabschnitt (130) in den Austauschabschnitt (140) übertretende Elektrolyt in einem unteren Abschnitt des Austauschabschnitts (140) durch eine zwischen der Barriere (135) und der Abschirmwand (141) vorgesehene Öffnung hindurchtritt.

Im Austauschabschnitt (140) ist ferner ein Auslasskanalanschluss (143) vorgesehen, mit dem der mit Zink angereicherte Elektrolyt aus der Lösevorrichtung mittels einer Pumpe (nicht dargestellt) entnommen und über ein gegebenenfalls zwischengeschaltetes Filtergerät in das Zinkabscheidungsbad zurückgeführt werden kann.

Weiterhin kann der Austauschabschnitt (140) mit einem Zulauf (144) für die direkte Zuführung von Elektrolyt aus dem Zinkabscheidungsbad versehen sein. Dadurch kann z.B. im Fall einer Abschaltung des Löseabschnitts, etwa aufgrund eines Notfalls, die Elektrolytzirkulation zwischen der Lösevorrichtung und dem Zinkabscheidungsbad aufrechterhalten werden. Auch kann damit gegebenenfalls die Zinkkonzentration im Austauschabteil reduziert werden, um einen bestimmten Sollwert einzustellen.

Vorzugsweise ist bei dieser Ausführungsform weiterhin ein Umschaltventil (nicht dargestellt) vorgesehen, mit dem der aus dem Zinkabscheidungsbad entnommene Elektrolyt wahlweise zu den Zuläufen des Löseabschnitts (111a) - (111x) oder über den Zulauf (144) direkt in das Austauschabteil geführt werden kann.

### Absaugeinrichtung

Zur Absaugung von Wasserstoff oder anderen Gasen weist die Lösevorrichtung zudem vorzugsweise eine Absaugeinrichtung mit einem oder mehreren Absaugkanälen (150) auf, die bevorzugt oberhalb des Beruhigungsabschnitts (130) angebracht ist und somit mehrere angrenzende Bereiche der Lösevorrichtung absaugen kann.

Um die Absaugwirkung zu erhöhen, ist die Lösevorrichtung bevorzugt mit einer Abdeckung versehen, die beispielsweise aus einer Mehrzahl von Deckel-Elementen zusammengesetzt sein kann. Beispielsweise kann dazu der Löseabschnitt im Einfüllbereich oberhalb der Lösekörbe mit einem oder mehreren Klappdeckeln (160) versehen sein, und das Austauschabteil kann mit einer Mehrzahl von abnehmbaren Deckeln (170) abgedeckt werden. Das Absaugen erfolgt dann aus dem durch die Abdeckung oberhalb der Lösevorrichtung gebildeten Gasraum.

### Zinklöseverfahren

Das erfindungsgemäße Zinklöseverfahren wird mit der erfindungsgemäßen Lösevorrichtung in Verbindung mit einem galvanischen Zinkabscheidungsbad durchgeführt. Vorzugsweise kommt dabei ein alkalisches Zink- oder Zinklegierungsbad (z.B. Zn/Ni) zum Einsatz.

Im Betrieb der Lösevorrichtung (100) sind die Lösekörbe (10) mit metallischem Zink gefüllt, vorzugsweise in Form von Pellets, Kugeln oder Halbkugeln. Der mit Zink anzureichernde Elektrolyt wird aus dem Zinkabscheidungsbad entnommen und mit Hilfe einer oder mehrerer Pumpen (nicht gezeigt) über die Zuleitungen (111a) - (111x) in eine jeweilige Kammer (110a) - (110x) eingeleitet. Die Regulierung der Elektrolytfließrate erfolgt mit Hilfe der Pumpe(n) sowie gegebenenfalls der an den Zuleitungen angebrachten Ventile. Es ist auch möglich, nur einen Teil der Lösekammern einzusetzen und den Rest abzuschalten bzw. nicht mit Lösekörben (10) zu bestücken.

Der Elektrolyt fließt in das Rohr (15) des in der jeweiligen Kammer angeordneten Lösekorbs (10) und tritt durch die Radialöffnungen (15a) des Rohrs (15) in radialer Richtung aus. Somit werden die Zinkstücke entlang der gesamten Länge des Lösekorbs gleichmäßig lateral angeströmt. Dies verhindert eine Passivierung der Zinkoberfläche und verbessert die Gleichmäßigkeit der Löserate der gesamten, im Lösekorb befindlichen Zinkmenge.

Wie oben ausgeführt, bilden die Zinkstücke vorzugsweise mit dem Metall des Behälters ein Lokalelement, so dass das Zink als Zn(II) in Lösung geht, während die Wasserstoffentwicklung hauptsächlich am Metall stattfindet. Der so mit Zink angereicherte Elektrolyt, der typischerweise Wasserstoffblasen und gegebenenfalls auch Luft und/oder dispergierte Schmutzteilchen enthält, überströmt nachfolgend die erste Trennwand (115) und gelangt nach Überströmen des Überlaufwehrs (116) in den Beruhigungsabschnitt (130) der Lösevorrichtung (100). Durch Verweilen im Beruhigungsabschnitt können sich Gase und Teilchen abscheiden.

Nachfolgend überströmt der Elektrolyt die zweite Trennwand (135) und wird dabei durch den zwischen der zweiten Trennwand (135) und der Abschirmwand (141) vorgesehenen Durchlauf (142) in den Austauschabschnitt (140) eingeführt und von dort mittels einer Pumpe abgepumpt. Der aus dem Austauschabschnitt (140) abgepumpte und mit Zink angereicherte Elektrolyt wird in das Zinkabscheidungsbad zurückgeführt.

Mit Hilfe des Umschaltventils (nicht gezeigt) kann der aus dem Zinkabscheidungsbad entnommene Elektrolyt auch unter Umgehung des Löse- und Beruhigungsabschnitts über den Zulauf (144) direkt in den Austauschabschnitt (144) geführt werden. Dies kann beispielsweise erforderlich sein, um bei einer Unterbrechung des Zinklöseverfahrens die Elektrolytzirkulation aufrecht zu erhalten, oder um die Zinkkonzentration im Austauschabschnitt (140) auf einen gewünschten Sollwert zu reduzieren.

## Patentansprüche

1. Lösekorb (10) zum Auflösen von metallischem Zink in einem alkalischen Elektrolyten, umfassend:
ein Gehäuse (11) zur Aufnahme von Zinkstücken, vorzugsweise in Form von Kugeln, Halbkugeln oder Pellets,
einen an einem ersten Endabschnitt (11a) des Gehäuses (11) vorgesehenen Zuleitungsabschnitt (12), der derart ausgebildet ist, dass im Verwendungszustand des Lösekorbs ein mittels des Zuleitungsabschnitts (12) in das Gehäuse (11) eingeführter Elektrolyt im Lösekorb (10) eine zunächst zumindest teilweise in einer vertikalen Richtung ausgerichtete Strömungsrichtungskomponente aufweist oder ausbildet.

2. Lösekorb (10) gemäß Anspruch 1, der zumindest teilweise aus Eisen oder Stahl besteht, wobei die Oberfläche vorzugsweise eine thermisch gespritzte Eisenschicht aufweist.

3. Lösekorb (10) gemäß Anspruch 1 oder 2, ferner umfassend ein mit dem Zuleitungsabschnitt (12) fluidmäßig in Verbindung stehendes Rohr (15), das zumindest abschnittsweise im Gehäuse (11) verläuft, wobei bevorzugt ist, dass das Rohr (15) eine Vielzahl von Radialöffnungen (15a) aufweist, so dass der Elektrolyt aus dem Rohr in eine horizontale Richtung von innen nach außen ausströmen kann.

4. Lösekorb (10) gemäß einem der vorangegangenen Ansprüche, wobei der erste Endabschnitt (11a) im Verwendungszustand des Lösekorbs eine Unterseite des Gehäuses (11) ausbildet.

5. Lösekorb (10) gemäß Anspruch 4, wobei der erste Endabschnitt (11a) mehrere Auslassöffnungen (11a-1) aufweist, wobei bevorzugt ist, dass die Auslassöffnungen (11a-1) derart ausgebildet sind, dass ein bei einem Lösevorgang von Zink in einem Elektrolyten entstehender Schlamm durch die Auslassöffnungen (11a-1) austreten kann.

6. Lösevorrichtung (100), insbesondere zum Lösen von Zink in einem Elektrolyten, umfassend:
einen Löseabschnitt (110), der für die Bestückung mit zumindest einem Lösekorb (10) gemäß einem der vorangegangenen Ansprüche vorgesehen ist,
wobei der Löseabschnitt (110) eine Zuleitungsöffnung (112a) aufweist, die derart ausgebildet ist, dass ein mittels der Zuleitungsöffnung (112a) in den Löseabschnitt (110) eingeführter Elektrolyt im Lösekorb (10) eine zunächst zumindest teilweise in einer vertikalen Richtung ausgerichtete Strömungsrichtungskomponente aufweist oder ausbildet.

7. Lösevorrichtung (100) gemäß Anspruch 6, ferner umfassend eine Schlammkammer (120), die unterhalb des Löseabschnitts (110) angeordnet ist.

8. Lösevorrichtung (100) gemäß Anspruch 6 oder 7, ferner umfassend einen Beruhigungsabschnitt (130), wobei der Löseabschnitt (110) und der Beruhigungsabschnitt (130) durch eine erste Trennwand (115) getrennt sind, wobei bevorzugt ist, dass die erste Trennwand (115) derart ausgebildet ist, dass der im Löseabschnitt (110) befindliche Elektrolyt die erste Trennwand (115) überströmen kann, wobei an der ersten Trennwand (115) an der zum Beruhigungsabschnitt (130) weisenden Seite ein Überlaufwehr (116) vorgesehen ist, wobei bevorzugt ist, dass das Überlaufwehr (116) zur vertikal ausgerichteten ersten Trennwand (115) einen Winkel im Bereich von 30-60° ausbildet.

9. Lösevorrichtung (100) gemäß einem der Ansprüche 6-8, ferner umfassend einen Austauschabschnitt (140) mit einer Auslassleitung, wobei der Austauschabschnitt (140) durch eine zweite Trennwand (135) vom Beruhigungsabschnitt (130) getrennt ist, wobei bevorzugt ist, dass die zweite Trennwand (135) derart ausgebildet ist, dass der im Beruhigungsabschnitt(130) befindliche Elektrolyt die zweite Trennwand (135) überströmen kann.

10. Lösevorrichtung (100) gemäß einem der Ansprüche 6-9, wobei der Löseabschnitt (110) eine oder mehrere Kammern (110a - 110x) zur jeweiligen Aufnahme eines Lösekorbs (10) aufweist, die bevorzugt jeweils benachbart zueinander angeordnet sind.

11. Lösevorrichtung (100) gemäß Anspruch 10, wobei jede der mehreren Kammern (110a) - (110x) eine Zuleitung (111a) - (111x) zur Zuleitung des Elektrolyten aufweist, wobei bevorzugt ist, dass die Zuleitungen einzeln geöffnet oder geschlossen werden können.

12. Lösevorrichtung (100) gemäß einem der Ansprüche 6-11, ferner umfassend einen Notablauf (117), der derart angeordnet ist, dass ein im Löseabschnitt (110) befindlicher Elektrolyt aus der Lösevorrichtung (100) abgelassen werden kann, wobei bevorzugt ist, dass der Notablauf (117) ein stromlos zu öffnendes Ventil bevorzugt mit zeitverzögerter Betätigung aufweist.

13. Lösevorrichtung (100) gemäß einem der Ansprüche 6-12, die weiterhin eine Absaugeinrichtung mit einem oder mehreren Absaugkanälen (150) aufweist, um den beim Zinklösen gebildeten Wasserstoff oder andere Gase abzusaugen.

14. Galvanoanlage zur galvanischen Zinkabscheidung, die mindestens ein Zinkabscheidungsbad sowie eine Lösevorrichtung (100) gemäß einem der Ansprüche 6-13 umfasst.

15. Verfahren zum Lösen von Zink in einem Elektrolyten, umfassend die Schritte:
- Bereitstellen einer Lösevorrichtung (100), die mit mindestens einem Lösekorb (10) bestückt ist, der mit Zinkstücken, vorzugsweise in Form von Kugeln, Halbkugeln oder Pellets, gefüllt ist;
- Einführen des Elektrolyten in den Lösekorb (10) und Inkontaktbringen mit den Zinkstücken derart, dass der Elektrolyt eine zunächst zumindest teilweise in einer vertikalen Richtung ausgerichtete Strömungsrichtungskomponente aufweist oder ausbildet, die nachfolgend vorzugsweise in eine horizontale Richtung von innen nach außen übergeht.

## Geänderte Patentansprüche

### Geänderte Patentansprüche gemäss Regel 137(2) EPÜ.

1. Lösekorb (10) zum Auflösen von metallischem Zink in einem alkalischen Elektrolyten, umfassend:
ein Gehäuse (11) zur Aufnahme von Zinkstücken, vorzugsweise in Form von Kugeln, Halbkugeln oder Pellets,
einen an einem ersten Endabschnitt (11a) des Gehäuses (11) vorgesehenen Zuleitungsabschnitt (12), der derart ausgebildet ist, dass im Verwendungszustand des Lösekorbs ein mittels des Zuleitungsabschnitts (12) in das Gehäuse (11) eingeführter Elektrolyt im Lösekorb (10) eine zunächst zumindest teilweise in einer vertikalen Richtung ausgerichtete Strömungsrichtungskomponente aufweist oder ausbildet,
**dadurch gekennzeichnet, dass** der Zuleitungsabschnitt (12) am unteren Ende des Gehäuses (11) angebracht.

2. Lösekorb (10) gemäß Anspruch 1, der zumindest teilweise aus Eisen oder Stahl besteht, wobei die Oberfläche vorzugsweise eine thermisch gespritzte Eisenschicht aufweist.

3. Lösekorb (10) gemäß Anspruch 1 oder 2, ferner umfassend ein mit dem Zuleitungsabschnitt (12) fluidmäßig in Verbindung stehendes Rohr (15), das zumindest abschnittsweise im Gehäuse (11) verläuft, wobei bevorzugt ist, dass das Rohr (15) eine Vielzahl von Radialöffnungen (15a) aufweist, so dass der Elektrolyt aus dem Rohr in eine horizontale Richtung von innen nach außen ausströmen kann.

4. Lösekorb (10) gemäß einem der vorangegangenen Ansprüche, wobei der erste Endabschnitt (11a) im Verwendungszustand des Lösekorbs eine Unterseite des Gehäuses (11) ausbildet.

5. Lösekorb (10) gemäß Anspruch 4, wobei der erste Endabschnitt (11a) mehrere Auslassöffnungen (11a-1) aufweist, wobei bevorzugt ist, dass die Auslassöffnungen (11a-1) derart ausgebildet sind, dass ein bei einem Lösevorgang von Zink in einem Elektrolyten entstehender Schlamm durch die Auslassöffnungen (11a-1) austreten kann.

6. Lösevorrichtung (100), insbesondere zum Lösen von Zink in einem Elektrolyten, umfassend:
einen Löseabschnitt (110), der für die Bestückung mit zumindest einem Lösekorb (10) gemäß einem der vorangegangenen Ansprüche vorgesehen ist,
wobei der Löseabschnitt (110) eine Zuleitungsöffnung (112a) aufweist, die derart ausgebildet ist, dass ein mittels der Zuleitungsöffnung (112a) in den Löseabschnitt (110) eingeführter Elektrolyt im Lösekorb (10) eine zunächst zumindest teilweise in einer vertikalen Richtung ausgerichtete Strömungsrichtungskomponente aufweist oder ausbildet.

7. Lösevorrichtung (100) gemäß Anspruch 6, ferner umfassend eine Schlammkammer (120), die unterhalb des Löseabschnitts (110) angeordnet ist.

8. Lösevorrichtung (100) gemäß Anspruch 6 oder 7, ferner umfassend einen Beruhigungsabschnitt (130), wobei der Löseabschnitt (110) und der Beruhigungsabschnitt (130) durch eine erste Trennwand (115) getrennt sind, wobei bevorzugt ist, dass die erste Trennwand (115) derart ausgebildet ist, dass der im Löseabschnitt (110) befindliche Elektrolyt die erste Trennwand (115) überströmen kann, wobei an der ersten Trennwand (115) an der zum Beruhigungsabschnitt (130) weisenden Seite ein Überlaufwehr (116) vorgesehen ist, wobei bevorzugt ist, dass das Überlaufwehr (116) zur vertikal ausgerichteten ersten Trennwand (115) einen Winkel im Bereich von 30-60° ausbildet.

9. Lösevorrichtung (100) gemäß einem der Ansprüche 6-8, ferner umfassend einen Austauschabschnitt (140) mit einer Auslassleitung, wobei der Austauschabschnitt (140) durch eine zweite Trennwand (135) vom Beruhigungsabschnitt (130) getrennt ist, wobei bevorzugt ist, dass die zweite Trennwand (135) derart ausgebildet ist, dass der im Beruhigungsabschnitt(130) befindliche Elektrolyt die zweite Trennwand (135) überströmen kann.

10. Lösevorrichtung (100) gemäß einem der Ansprüche 6-9, wobei der Löseabschnitt (110) eine oder mehrere Kammern (110a - 110x) zur jeweiligen Aufnahme eines Lösekorbs (10) aufweist, die bevorzugt jeweils benachbart zueinander angeordnet sind.

11. Lösevorrichtung (100) gemäß Anspruch 10, wobei jede der mehreren Kammern (110a) - (110x) eine Zuleitung (111a) - (111x) zur Zuleitung des Elektrolyten aufweist, wobei bevorzugt ist, dass die Zuleitungen einzeln geöffnet oder geschlossen werden können.

12. Lösevorrichtung (100) gemäß einem der Ansprüche 6-11, ferner umfassend einen Notablauf (117), der derart angeordnet ist, dass ein im Löseabschnitt (110) befindlicher Elektrolyt aus der Lösevorrichtung (100) abgelassen werden kann, wobei bevorzugt ist, dass der Notablauf (117) ein stromlos zu öffnendes Ventil bevorzugt mit zeitverzögerter Betätigung aufweist.

13. Lösevorrichtung (100) gemäß einem der Ansprüche 6-12, die weiterhin eine Absaugeinrichtung mit einem oder mehreren Absaugkanälen (150) aufweist, um den beim Zinklösen gebildeten Wasserstoff oder andere Gase abzusaugen.

14. Galvanoanlage zur galvanischen Zinkabscheidung, die mindestens ein Zinkabscheidungsbad sowie eine Lösevorrichtung (100) gemäß einem der Ansprüche 6-13 umfasst.

15. Verfahren zum Lösen von Zink in einem Elektrolyten, umfassend die Schritte:
- Bereitstellen einer Lösevorrichtung (100), die mit mindestens einem Lösekorb (10) bestückt ist, der mit Zinkstücken, vorzugsweise in Form von Kugeln, Halbkugeln oder Pellets, gefüllt ist;
- Einführen des Elektrolyten in den Lösekorb (10) und Inkontaktbringen mit den Zinkstücken derart, dass der Elektrolyt eine zunächst zumindest teilweise in einer vertikalen Richtung von unten nach oben ausgerichtete Strömungsrichtungskomponente aufweist oder ausbildet, die nachfolgend vorzugsweise in eine horizontale Richtung von innen nach außen übergeht.
